# FASCICULE DE BREVET EUROPEEN

(11) **EP 2 282 821 B1**
(45) Date de publication et mention de la délivrance du brevet: **26.10.2011**
(21) Numéro de dépôt: 08788065.4
(22) Date de dépôt: 27.03.2008
(51) Int. Cl.: A63F 9/08, A63F 9/34, A63F 9/12

(54) **JEU COMPOSE DE PETITS CUBES JUXTAPOSABLES ET SUPERPOSABLES MAGNETIQUEMENT**
SPIEL MIT KLEINEN MAGNETISCH NEBENEINANDER PLATZIERBAREN UND STAPELBAREN WÜRFELN
GAME INCLUDING SMALL MAGNETICALLY JUXTAPOSABLE AND STACKABLE CUBES

(43) Date de publication de la demande: 16.02.2011
(73) Titulaire: Hardouin, Jean-Pierre, 28600 Luisant (FR)
(72) Inventeur: Hardouin, Jean-Pierre, 28600 Luisant (FR)
(74) Mandataire: Texier, Christian
(86) Numéro de dépôt international: PCT/FR2008/050539
(87) Numéro de publication internationale: WO 2009/118462

(56) Documents cités:
- WO-A-01/03787
- WO-A-03/063993
- WO-A-2004/088615
- BE-A1- 886 029
- BE-A6- 1 009 119
- FR-A- 2 866 933
- JP-A- 59 189 885
- US-A- 3 655 201

## Description

La présente invention concerne un jeu composé de petits cubes juxtaposés et superposables formant un ensemble volumique cohérent dans lequel des sous-ensembles peuvent être pivotés et retournés manuellement suivant des axes différents entraînant une modification de l'aspect extérieur et intérieur.

On connaît traditionnellement des jeux d'assemblage d'éléments juxtaposables et superposables que l'on place l'un sur l'autre pour édifier divers objets ou figures. Le désagrément de ces jeux est que les cubes ne se tiennent pas entre eux ce qui a pour effet de rendre l'échafaudage instable.

On connaît aussi des jeux où des éléments cubiques ou de forme parallélépipédique sont pourvus d'aimants sur une partie de leurs faces. Les aimants étant positionnés à la surface, il est alors possible d'échafauder des structures stables par empilement avec la possibilité de déplacement de sous-ensembles. On crée ainsi des jeux où interviennent la polarité des aimants, la couleur des faces ou même les relations des figures entre elles collées sur les faces.

On connaît surtout le jeu Rubik's Cube® qui par une mécanique interne présente un cube qui d'aspect extérieur semble être composé d'un grand cube formé lui-même de 27 petits cubes. Chaque face du grand cube, qui présente à l'origine des couleurs différentes, peut indépendamment pivoter autour de son axe central d'un ou plusieurs quarts de tour, créant ainsi pour chaque face du grand cube un mélange de couleurs provenant des différences de couleurs des faces des petits cubes. Une fois le grand cube manipulé et mélangé, le jeu consiste soit par tâtonnement soit par la recherche d'algorithmes reconstituer les couleurs d'origine des faces du grand cube.

Le document WO 2004/088 615 A décrit un jeu selon le préambule de la revendication 1.

La présente invention propose un jeu, composé de petits cubes élémentaires superposables et juxtaposables, tel que défini en revendication 1 annexée.

Par ailleurs selon d'autres caractéristiques avantageuses de l'invention :
- les facettes du premier et du second groupe sont respectivement de polarités opposées :
- tous les éléments magnétiques associés à l'un au moins des groupes de facettes sont formés d'aimants permanents ;
- certaines au moins des paires de 2 cubes élémentaires adjacents comprennent des empreintes en creux et/ou empreintes en saillie respectivement complémentaires sur leurs faces adjacentes ;
- les faces affleurées par les facettes d'un même groupe possèdent des empreintes en saillie et/ou en creux et que les faces affleurées par les facettes de l'autre groupe possèdent les empreintes complémentaires ;
- certaines faces au moins de certains cubes élémentaires possèdent des éléments en saillie de symétrie de révolution complémentaires de cuvettes disposées sur les faces adjacentes permettant un guidage de rotation relative de sous-ensembles du jeu ;
- dans leur position d'origine et prises isolément, les faces soit dans l'ensemble des faces visibles, soit dans l'ensemble des faces non visibles ou soit enfin dans l'ensemble des faces neutres, ont soit une même couleur soit une couleur fonction de leur orientation.

Dans un mode de réalisation souhaité de l'invention proche du Rubik's Cube®, la présente invention se distingue par le fait que les petits cubes, dans ce mode au nombre de 27, sont groupés géométriquement en un seul grand cube et liés magnétiquement mais peuvent être séparés les uns des autres. Les faces en plus de leur possibilité de rotation autour de leur axe peuvent être séparées et remises en place après renversement. Un tel dispositif présente par rapport au Rubik's Cube® le double avantage de pouvoir reconstituer à tout moment le jeu dans sa position initiale si le joueur le désire et d'augmenter le champ de mouvements, donc la complexité du puzzle en y ajoutant une autre dimension.

Les dessins annexés illustrent l'invention :
La figure.1 est la vue isométrique d'un mode de réalisation de l'invention sous la forme d'un grand cube composé de 27 petits cubes et avec ses 3 axes principaux.
Les figures 2 à 5 donnent les vues isométriques de différents types de petits cubes avec leurs faces visibles hachurées et les faces opposées aux faces visibles et neutres repérées.
La figure.6 est la vue isométrique d'un aimant cylindrique.
La figure.7 est la vue isométrique d'un aimant cylindro-conique.
La figure.8 donne la vue isométrique et éclatée de 6 semelles (10) qui constituent un petit cube avec un petit noyau cubique central (17).
La figure.9 représente en coupe la liaison magnétique avec un aimant cylindrique (9) des faces des petits cubes avec leur semelle (10) possédant un fond (19) de faible épaisseur.
La figure.10 représente en coupe la liaison magnétique avec aimant cylindro-conique (16) des faces des petits cubes avec leur semelle (10) possédant un fond type siège de soupape (18).
La figure.11 représente en coupe la liaison magnétique avec aimant cylindrique (9) des faces de deux petits cubes dont l'un possède une semelle avec tourillon extérieur en saillie (13) et l'autre une semelle avec cuvette en creux (12) adaptée pour s'emboîter dans le tourillon (13).
La figure.12 représente en coupe la liaison magnétique avec aimant cylindrique (9) des faces de deux petits cubes dont l'un possède une empreinte circulaire en creux (14) de très faible épaisseur et l'autre une semelle en saillie (15) s'emboîtant dans l'empreinte (14)
Les figure.13 à figure.20 montrent les différentes possibilités de séparation des faces à partir d'un grand cube (1).
Les figure.21 à figure.26 présentent différentes séquences spatiales dans le mouvement d'une face du grand cube.

La présente invention est relative à un volume constitué de cubes élémentaires assemblés magnétiquement et géométriquement.

Dans ce document on entend par "cube élémentaire" ou encore "petit cube" tout polyèdre ou volume possédant au moins six faces planes telles que les plans qu'elles définissent partitionnent géométriquement l'espace en un ensemble de partitions volumique dont une est un cube de volume fini. Dans ce document ces six faces sont désignées comme lesdites faces dudit cube élémentaire. Par exemple un cube dont on aurait tronqué partiellement ou totalement les arêtes constitue un dit cube élémentaire dont les six dites faces sont ce qu'il reste des faces du cube initial.

Les dites faces d'un cube élémentaire sont distinguées suivant les catégories suivantes :
- Toutes lesdites faces desdits cubes élémentaires qui sont visibles lorsque ces cubes sont assemblés dans la configuration initiale du volume sont des faces dites visibles.
- Toutes lesdites faces desdits cubes élémentaires opposées aux faces dites visibles sont des faces dites non visibles.
- Toutes les dites faces restantes desdits cubes élémentaires sont des faces dites cachées ou neutres.

Tous les cubes élémentaires sont constitués principalement de matières inertes d'un point de vue magnétique. Les matières inertes d'un point de vue magnétique sont les matières qui ne modifient pas un champ magnétique environnant. On définit pour l'ensemble de ce document le terme de "matière non conductrice" comme étant de la matière inerte d'un point de vue magnétique. Des exemples de matières non conductrices sont les matières plastiques, le bois ou des matières analogues.

Tous les cubes possèdent tous au centre de leurs six faces, un élément magnétique, de préférence en forme d'un disque cylindrique et plat (9) ou en forme cylindro-conique (16), dont une des facettes affleure globalement la face du cube élémentaire. On entend par "affleurer globalement" ou tout simplement "affleurer" tout type de disposition d'élément magnétique à l'intérieur d'un cube élémentaire dont une des facettes est placée suffisamment proche de la surface extérieure de ce cube pour pouvoir interagir magnétiquement avec une pièce située à l'extérieur du volume de ce cube élémentaire. Ainsi la facette d'un élément magnétique sous une peau ou une certaine épaisseur d'une face extérieure d'un cube élémentaire est globalement affleurant tant qu'elle peut interagir magnétiquement à l'extérieur du volume délimité par ce cube.

Par la suite on assimilera la polarité d'une face d'un cube élémentaire à la polarité de la facette de l'élément magnétique globalement affleurant et sous-jacent. On assimilera aussi la qualité visible, non visible ou neutre d'une facette d'un élément magnétique respectivement aux qualités : visible, non visible, et neutre de la face affleurée par la facette de l'élément magnétique.

L'homme du métier comprendra qu'un tel petit cube puisse être constitué par l'assemblage de six semelles pyramidales tronquées à base carrée (10) possédant en leur centre une cavité circulaire (11) ayant, soit un fond de faible épaisseur (19), soit sans fond avec une collerette circulaire comme un siège de soupape (18), adaptée pour y insérer ou y loger un élément magnétique adéquat : les six semelles étant, soit collées entre elles et sur les six faces d'un noyau cubique (17), éventuellement clippées entre elles ou sur un noyau ayant une forme adéquate.

L'ensemble des facettes dites visibles et des facettes dites non visibles constitue un premier groupe de facettes. Autrement dit ce premier groupe de facettes est composé des facettes des éléments magnétiques affleurant les faces visibles (6) et non visibles (7) des cubes élémentaires.

L'ensemble des facettes dites neutres constitue un second groupe de facettes. Autrement dit ce second groupe de facettes est composé des facettes des éléments magnétiques affleurant les faces neutres (8), complémentaires des faces visibles (6) et non visibles (7) des cubes élémentaires.

L'invention est **caractérisée en ce que** l'ensemble des facettes de l'un au moins des deux groupes est de même polarité.

Un mode préféré de réalisation de l'invention est représenté en figure.1 sous la forme d'un grand cube (1) composé de cubes élémentaires que l'on placera à des fins de compréhension dans un système orthonormé dont le centre sera le centre du cube avec les trois axes OX,OY,OZ perpendiculaires respectivement aux faces principales du cube.

Ce grand cube peut être avantageusement constitué de 27 cubes élémentaires. Chaque face du grand cube est alors constituée de 9 cubes formant par exemple des lignes de trois cubes accolés les uns aux autres sur trois rangées. Tous ces éléments une fois assemblés forment un grand cube.

Une fois les petits cubes regroupés, le grand cube se trouve être constitué de 27 petits cubes comprenant :
8 petits cubes d'angle (2) ayant chacun trois faces extérieures ou visibles (6) et 3 autres faces dites non visibles (7) directement opposées aux faces visibles.
12 petits cubes d'arête (3) avec chacun deux faces visibles (6) , 2 autres faces dites non visibles (7) directement opposées aux faces visibles ainsi que deux autres faces dites neutres ou cachées (8).
6 petits cubes centre-face (4) avec chacun une seule face visible (6) et une autre face dite non visible (7) directement opposée à la face visible ainsi que 4 autres faces dites neutres ou cachées (8) .
1 petit cube centre-cube ou noyau (5) avec aucune face visible ni non visible et possédant donc six faces dites neutres ou cachées (8).

On comprendra aisément que pour maintenir solidement le groupe de petits cubes il est indispensable que les faces des petits cubes qui sont en contact entre elles aient des polarités opposées de façon à créer une attraction magnétique au niveau des faces des petits cubes qui sont mutuellement en contact : des polarités identiques entraîneraient une répulsion entre faces. Cette condition de liaison magnétique entre toutes les faces des petits cubes en contact est obtenue en appliquant l'invention.

Les éléments magnétiques peuvent être pour partie des aimants. Les facettes de ces éléments magnétiques appartenant aux différents groupes de facettes sont alors des pôles de ces aimants, au moins un des groupes de facettes étant de même polarité.

Les autres éléments magnétiques n'étant pas des aimants peuvent alors être des pièces ferromagnétiques par exemple des disques en fer doux de diamètre et d'épaisseur appropriés sans trop réduire les forces de cohésion magnétiques qui maintiennent les petits cubes entre eux.

Dans un mode de réalisation privilégié, la totalité des éléments magnétiques peuvent être des aimants. Dans ce mode de réalisation, les pôles du premier groupe de facettes sont tous d'une même polarité et les pôles du second groupe de facettes sont tous de la polarité opposée.

Comme le montre la figure.14, on peut considérer que le grand cube (1) est constitué de trois tranches parallèles (20) (23) et (20) perpendiculaires à l'axe OX. Chaque tranche est formée de neuf petits cubes groupés trois par trois et situés dans un même plan. Les tranches extérieures (20) peuvent être considérées comme des faces du grand cube. Il en est de même pour les tranches (21) et (22) suivant les axes OZ et OY. On voit donc que l'on peut virtuellement détacher six tranches distinctes (ou une face du grand cube) du reste du cube.

Comme le montre la figure.22, pour détacher physiquement une face du reste du cube il faut tenir et recouvrir d'une main deux tranches inférieures (24) du grand cube et de l'autre main faire pivoter (r) la tranche restante (20) autour de son axe principal OY perpendiculaire à la face de façon à échapper aux liaisons magnétiques des 8 éléments magnétiques périphériques. Une fois ce pivotement effectué on peut séparer pratiquement sans effort (figure.23) la tranche (20) du reste du cube (24) par un soulèvement vertical (t).

Comme la tranche ou face détachée (20) présente trois plans de symétrie distincts XOY,ZOY,XOZ la remise en place de cette tranche sur sa base (24) peut se réaliser de 2x2x2=8 manières différentes : par exemple, en faisant autour de l'axe OY une ou plusieurs rotations par quart de tour, suivi ou pas d'un renversement de la tranche sur elle-même, renversement qui correspond à une rotation de 180° par rapport à l'axe OX ou OY de la dite tranche.

L'homme du métier notera que la tranche (20), une fois détachée, a toutes les faces visibles de ses petits cubes de même polarité (+) qui sont avant la séparation les faces visibles ou non visibles de petits cubes. De même la face découverte du grand cube restant a toutes les faces des petits cubes de polarité inverse (-) puisque, ne provenant pas de faces dites visibles ou dites non visibles, elles sont neutres ou cachées (8). Il s'en suit que quelque soit le mouvement subi par la tranche (rotation ou renversement) sa remise en place sur sa base maintient la totalité des liaisons magnétiques à l'intérieur du grand cube.

L'homme du métier notera aussi que quelques soient les mouvements aléatoires imposés aux diverses tranches du grand cube les cubes d'angle restent des cubes d'angle. Il en est de même pour les cubes d'arêtes et les cubes de centre face.

Dans un mode préféré de réalisation, afin d'assurer une parfaite rotation des tranches (20,21,22), le cube central (5) du grand cube (1) ou noyau du grand cube peut être pourvu sur chacune de ses 6 faces d'éléments en saillie de symétrie de révolution, par exemple un tourillon (13), de préférence de faible longueur, comme l'indique la figure.11. Pour assurer la compatibilité avec le tourillon des noyaux, les cubes centre face (4) possèdent préférentiellement sur leur face visible et leur face non visible, une cuvette en creux (12) de forme complémentaire aux éléments en saillie du noyau (13). Les faces des petits cubes pourvues de cuvettes ou de tourillons peuvent garder le même type d'affleurement des aimants que les autres faces. Cependant on peut aussi aisément garder la cohérence du grand cube en supprimant les aimants de ces faces.

Bien évidemment l'utilisation sur des faces de cubes élémentaires d'éléments en saillie ayant une symétrie de révolution avec sur les faces adjacentes des cuvettes complémentaires à ces éléments s'étend à tous les modes de réalisation de la présente invention. Ces éléments permettent le guidage de rotation relative de sous-ensembles du jeu.

Dans un autre mode préféré de réalisation, on peut assurer un bon repositionnement des tranches ou un parfait blocage mécanique de l'ensemble des petits cubes entre eux. Les faces affleurées par des facettes du premier groupe de facettes peuvent alors en partie ou en totalité présentées une même empreinte en saillie et/ou en creux (14) respectant de préférence la symétrie des cubes élémentaires. Les faces affleurées par des facettes du second groupe de facettes présentant alors, pour leur ensemble ou en partie, l'empreinte en creux et/ou en saillie complémentaire (15), ce système assure un blocage mécanique des cubes entre eux améliorant la tenue et la rigidité de l'ensemble.

Ce dernier mode de réalisation peut aussi s'appliquer en complément du mode de réalisation précédent. Ainsi toutes les faces ne possédant pas de tourillons ou de cuvettes peuvent accueillir l'empreinte en creux et/ou en saillie (14) ou l'empreinte complémentaire (15) suivant la polarité de sa face.

Enfin ce dernier mode de réalisation s'applique aussi dans le cas le plus général de l'invention. Les faces affleurées par des facettes du même groupe peuvent alors présenter une même empreinte et les faces affleurées par des facettes de l'autre groupe peuvent présenter l'empreinte complémentaire. On peut voir qu'il n'est pas nécessaire que toutes les faces possèdent une empreinte.

Dans tous les modes de réalisations permis par l'invention, on peut rajouter des marquages de couleurs sur les différentes faces des cubes élémentaires, visibles, non visibles et même neutres, permettant de constituer un puzzle dont la configuration d'origine est la configuration que l'on cherche à obtenir après un mélange des différents cubes élémentaires par rotation ou retournement des sous ensembles. Pour prendre un exemple, on peut visualiser le mode de réalisation de l'invention en forme de Rubik's Cube® avec des autocollants de couleurs sur les faces des cubes élémentaires.

Dans ce dernier mode les faces des cubes élémentaires ont une couleur qui est fonction de l'orientation des faces dans la configuration initiale. Cette caractéristique peut s'appliquer bien évidemment à tous les modes de réalisation de l'invention.

D'autres modes de marquages couleurs sont encore réalisables permettant la création de puzzles originaux.

On peut tout d'abord complexifier le marquage couleur de type Rubik's Cube® en attribuant une couleur à une face non seulement en fonction de son orientation mais aussi en fonction de son caractère visible ou non visible ou même neutre.

On peut aussi simplement donner une couleur à toutes les faces visibles et une autre à toutes les faces non visibles. On obtient alors, dans le cas du grand cube de 27 petits cubes élémentaires, dans la configuration initiale un grand cube entièrement noir que l'on peut à l'aide des différentes manipulations rendre entièrement blanc.

L'utilisation des marquages couleurs pour les faces de cubes élémentaires n'est bien évidemment pas limitée au mode de réalisation de l'invention sous la forme proche d'un Rubik's Cube® mais s'étend à la généralité du jeu que revendique l'invention.

De même les marquages couleurs peuvent aisément être remplacés par des petites images ou photographies sur une partie ou la totalité des faces de cubes élémentaires créant un jeu comparable à un puzzle de dimension supérieure à 2.

Enfin il bien évident que l'invention s'étend aussi aux modes de réalisation où les marquages de couleurs ne sont pas réalisés par des éléments disposés sur les faces des cubes élémentaires mais directement par la matière des faces de cubes élémentaires.

## Revendications

1. Jeu, composé de petits cubes élémentaires superposables et juxtaposables constitués de matière non conductrice, possédant chacun sur leurs 6 faces des éléments magnétiques fixes dont une des facettes affleure les dites faces du cube, les petits cubes assemblés dans une configuration initiale constituant un volume, les facettes de chaque élément magnétique correspondant à un premier groupe composé des facettes affleurant les faces dites visibles (6), les faces dites visibles étant celles qui sont visibles lorsque les cubes élémentaires sont assemblés dans la configuration initiale, et dites non visibles (7) les faces dites non visibles étant celles qui sont opposées aux faces dites visibles, des cubes élémentaires et à un second groupe composé des facettes des éléments magnétiques affleurant les faces dites neutres (8) complémentaires des faces visibles ou non visibles des cubes élémentaires, et **caractérisé en ce que** l'ensemble des facettes des éléments magnétiques de l'un au moins des deux groupes est de même polarité.

2. Jeu suivant la revendication précédente, **caractérisé en ce que** les facettes du premier et du second groupe sont respectivement de polarités opposées.

3. Jeu suivant l'une des revendications précédentes, **caractérisé en ce que** les éléments magnétiques comprennent des aimants permanents et **en ce que** des facettes des éléments magnétiques du premier et/ou du second groupe sont des pôles de ces aimants permanents.

4. Jeu suivant la revendication précédente, **caractérisé en ce que** tous les éléments magnétiques associés à l'un au moins des groupes de facettes sont formés d'aimants permanents.

5. Jeu suivant l'une des revendications précédentes, **caractérisé en ce que** les éléments magnétiques comprennent des pièces ferromagnétiques par exemple un disque en fer doux.

6. Jeu suivant l'une des revendications précédentes, **caractérisé en ce que** certaines au moins des paires de 2 cubes élémentaires adjacents comprennent des empreintes en creux et/ou empreintes en saillie respectivement complémentaires sur leurs faces adjacentes.

7. Jeu suivant l'une des revendications précédentes, **caractérisé en ce que** les faces affleurées par les facettes d'un même groupe possèdent des empreintes- en saillie et/ou en creux et que les faces affleurées par les facettes de l'autre groupe possèdent les empreintes complémentaires.

8. Jeu suivant l'une des revendications précédentes, **caractérisé en ce que** certaines faces au moins de certains cubes élémentaires possèdent des éléments en saillie de symétrie de révolution complémentaires de cuvettes disposées sur les faces adjacentes permettant un guidage de rotation relative de sous-ensembles du jeu.

9. Jeu suivant l'une des revendications 1 à 8 **caractérisé en ce que,** dans leur position d'origine, toutes lés faces visibles des petits cubes sont d'une même couleur et **en ce que** les faces non visibles sont d'une autre et même couleur.

10. Jeu suivant l'une des revendications 1 à 8 **caractérisé en ce que**, dans leur position d'origine et prise isolément, les faces visibles et les faces non visibles de chaque petit cube ont une même couleur respective commune pour une orientation identique.

11. Jeu suivant l'une des revendications 1 à 8 **caractérisé en ce que**, dans leur position d'origine et prises isolément, les faces soit dans l'ensemble des faces visibles, soit dans l'ensemble des faces non visibles ou soit enfin dans l'ensemble des faces neutres, ont soit une même couleur soit une couleur fonction de leur orientation.

12. Jeu selon l'une des revendications 1 à 11, en forme de grand cube composé de 27 cubes élémentaires superposables et juxtaposables constitué de matière non conductrice, les 27 cubes élémentaires se répartissant en :
8 petits cubes d'angle (2) ayant chacun trois faces visibles (6) et 3 autres faces non visibles (7) ;
12 petits cubes d'arête (3) avec deux faces visibles (6) , 2 autres faces non visibles (7) ainsi que deux faces dites neutres ou cachées (8) ;
6 petits cubes centre-face (4) avec une seule face visible (6) et une autre face non visible (7) ainsi que 4 autres faces dites neutres ou cachées (8) ;
1 petit cube centre-cube ou noyau (5) avec aucune face visible ni non visible et possédant donc six faces dites neutres ou cachées (8),
chaque cube élémentaire possédant sur ses 6 faces des aimants permanents fixes affleurant par un de leur pôle les faces du cube, dont les pôles des aimants des faces visibles et non visibles constituent un premier groupe et dont les pôles des aimants des faces neutres ou cachées constitue un second groupe, **caractérisé en ce que** les pôles du premier et du second groupe sont respectivement de polarité opposée et **en ce que** une tranche plane de 9 cubes (20,22,23) peut pivoter autour de son axe principal perpendiculaire a la face principale de cette tranche et être remise en place après une rotations de 0°, 90°, 180°, 270° d'une façon mécanique et magnétique, puis éventuellement être retournée puis remise en place d'une façon magnétique et mécanique.

## Claims

1. Game composed of small basic cubes which are stackable and juxtaposable and are made from non-conductive material, each having on its 6 faces fixed magnetic elements of which one of the facets is flush with the faces of the cube, the small cubes assembled in an initial configuration forming a volume, the facets of each magnetic element corresponding to a first group composed of the facets which are flush with the so-called visible faces (6), the so-called visible faces being those which are visible when the basic cubes are assembled in the initial configuration, and so-called non-visible faces (7), the so-called non-visible faces being those which are opposite the so-called visible faces, of the basic cubes and to a second group composed of facets of the magnetic elements which are flush with the so-called neutral faces (8) complementary with the visible or non-visible faces of the based cubes, and **characterised in that** all of the facets of the magnetic elements of at least one of the two groups have the same polarity.

2. Game as claimed in the preceding claim, **characterised in that** the facets of the first and of the second group respectively have opposing polarities.

3. Game as claimed in any one of the preceding claims, **characterised in that** the magnetic elements comprise permanent magnets and **in that** facets of the magnetic elements of the first and/or of the second group are poles of these permanent magnets.

4. Game as claimed in the preceding claim, **characterised in that** all the magnetic elements associated with at least one of the groups of facets are formed of permanent magnets.

5. Game as claimed in any one of the preceding claims, **characterised in that** the magnetic elements comprise ferromagnetic parts for example a disc made of soft iron.

6. Game as claimed in any one of the preceding claims, **characterised in that** at least some of the pairs of 2 adjacent basic cubes comprise respectively complementary concave imprints and/or convex imprints on their adjacent faces.

7. Game as claimed in any one of the preceding claims, **characterised in that** the faces flush with the facets of one and the same group have convex and/or concave imprints, and that the faces flush with the facets of the other group have the complementary imprints.

8. Game as claimed in any one of the preceding claims, **characterised in that** certain faces at least of certain basic cubes have rotationally symmetrical projecting elements complementary to recesses disposed on the adjacent faces permitting guiding of relative rotation of sub-assemblies of the game.

9. Game as claimed in any one of Claims 1 to 8, **characterised in that** in their original position all the visible faces of the small cubes are of one and the same colour, and **in that** the non-visible faces are of another one and the same colour.

10. Game as claimed in any one of Claims 1 to 8, **characterised in that** in their original position and considered in isolation the visible faces and the non-visible faces of each small cube have one and the same respective common colour for an identical orientation.

11. Game as claimed in any one of Claims 1 to 8, **characterised in that** in their original position and considered in isolation the faces either in all of the visible faces, or in all of the non-visible faces or finally in all of the neutral faces have either one and the same colour or a colour which is a function of their orientation.

12. Game as claimed in any one of Claims 1 to 11, in the form of a large cube composed of 27 basic cubes which are stackable and juxtaposable and are made of non-conductive material, the 27 basic cubes being divided into:
- 8 small corner cubes (2) each having three visible faces (6) and 3 other non-visible faces (7);
- 12 small edge cubes (3) with 2 visible faces (6), 2 other non-visible faces (7) as well as two so-called neutral or hidden faces (8);
- 1 small centre cube or core (5) with no visible nor non-visible face and therefore having six so-called neutral or hidden faces (8),
each basic cube having on its 6 faces fixed permanent magnets which are flush at one of their poles with the faces of the cube, of which the poles of the magnets of the visible and non-visible faces constitute a first group and of which the poles of the magnets of the neutral or hidden faces constitute a second group, **characterised in that** the poles of the first and the second group respectively have opposing polarities, and **in that** a flat section of 9 cubes (20, 22, 23) can pivot about its main axis perpendicular to the main face of this section and can be put back in place after rotations of 0°, 90°, 180°, 270° mechanically and magnetically, can then be optionally turned then put back in place magnetically and mechanically.

## Patentansprüche

1. Spiel mit kleinen aufeinander und nebeneinander setzbaren Elementarwürfeln, die aus einem nichtleitenden Material gebildet sind, wobei jeder Elementarwürfel an seinen 6 Flächen magnetische Elemente umfasst, deren eine von mehreren Facetten an den Flächen des Würfels liegend angebracht ist, wobei die kleinen Würfel in einer Anfangskonfiguration zur Ausbildung eines Volumens zusammengesetzt sind, wobei die Facetten von jedem magnetischen Element einer ersten Gruppe, die die Facetten, die an den sichtbaren Flächen der Elementarwürfel, wobei die sichtbaren Flächen (6) solche sind, die sichtbar sind, wenn die Elementarwürfel in der Anfangskonfiguration zusammengesetzt sind, und an den nicht sichtbaren Flächen (7) der Elementarwürfel, wobei die nicht sichtbaren Flächen solche sind, die den sichtbaren Flächen gegenüberliegen, liegen, umfasst, und einer zweiten Gruppe, die die Facetten, die an den neutralen Flächen (8) der Elementarwürfel, die zusätzlich zu den sichtbaren Flächen oder den nicht sichtbaren Flächen vorhanden sind, liegen, umfasst, entsprechen, **dadurch gekennzeichnet, dass** die Gesamtheit der Facetten der magnetischen Elemente von einer Gruppe der zumindest zwei Gruppen die gleiche Polarität aufweist.

2. Spiel gemäß dem vorangehenden Anspruch, **dadurch gekennzeichnet, dass** die Facetten der ersten und zweiten Gruppe entgegengesetzte Polaritäten aufweisen.

3. Spiel gemäß einem der vorangehenden Ansprüche, **dadurch gekennzeichnet, dass** die magnetischen Elemente Permanentmagneten aufweisen, und dass die Facetten der magnetischen Elemente der ersten und/oder der zweiten Gruppe Pole dieser Permanentmagneten sind.

4. Spiel gemäß dem vorangehenden Anspruch, **dadurch gekennzeichnet, dass** sämtliche der magnetischen Elemente, die der einen der zumindest zwei Gruppen von Facetten zugeordnet sind, aus Permanentmagneten ausgebildet sind.

5. Spiel gemäß einem der vorangehenden Ansprüche, **dadurch gekennzeichnet, dass** die magnetischen Elemente ferromagnetische Teile, insbesondere eine Weicheisenkernscheibe, aufweisen.

6. Spiel gemäß einem der vorangehenden Ansprüche, **dadurch gekennzeichnet, dass** bestimmte Elementarwürfel von zumindest den Paaren aus zwei angrenzenden Elementarwürfeln Vertiefungen und/oder Vorsprünge aufweisen, welche jeweils an ihren angrenzenden Flächen komplementär zueinander sind.

7. Spiel gemäß einem der vorangehenden Ansprüche, **dadurch gekennzeichnet, dass** die Flächen, an denen die Facetten der einen gleichen Gruppe liegen, Vorsprünge und/oder Vertiefungen aufweisen, und dass die Flächen, an denen die Facetten der anderen Gruppe liegen, das jeweils andere Element aus den Vorsprüngen und/oder Vertiefungen aufweisen.

8. Spiel gemäß einem der vorangehenden Ansprüche, **dadurch gekennzeichnet, dass** bestimmte Flächen von zumindest den bestimmten Elementarwürfeln drehsymmetrisch hervorstehende Elemente aufweisen, die komplementär zu den Einsenkungen sind, die an den angrenzenden Flächen angeordnet sind, um eine Drehführung in Bezug auf eine Untereinheit des Spiels zu ermöglichen.

9. Spiel gemäß einem der vorangehenden Ansprüche 1 bis 8, **dadurch gekennzeichnet, dass** sämtliche der sichtbaren Flächen der kleinen Würfel in ihrer Ursprungsposition dieselbe Farbe aufweisen, und dass die nicht sichtbaren Flächen eine andere oder die gleiche Farbe aufweisen.

10. Spiel gemäß einem der Ansprüche 1 bis 8, **dadurch gekennzeichnet, dass** die sichtbaren Flächen und die nicht sichtbaren Flächen von jedem kleinen Würfel in ihrer Ursprungsposition und isoliert betrachtet jeweils eine gleiche Farbe gemeinsam für eine identische Richtung aufweisen.

11. Spiel gemäß einem der Ansprüche 1 bis 8, **dadurch gekennzeichnet, dass** die Flächen in ihrer Ursprungsposition und isoliert betrachtet, die eine Gesamtheit der sichtbaren Flächen, eine Gesamtheit der nicht sichtbaren Flächen oder schließlich eine Gesamtheit der neutralen Flächen sind, eine gleiche Farbe haben, die eine Farbfunktion für ihre Richtung ist.

12. Spiel gemäß einem der Ansprüche 1 bis 11 zur Ausbildung eines großen Würfels, der 27 aufeinander und nebeneinander setzbare Elementarwürfel umfasst, die aus einem nichtleitenden Material ausgebildet sind, wobei die 27 Elementarwürfel unterteilt sind in:
8 kleine Eckwürfel (2), wovon jeder 3 sichtbare Flächen (6) und 3 andere nicht sichtbare Flächen (7) hat;
12 kleine Kantenwürfel (3) mit 2 sichtbaren Flächen (6) und 2 nicht sichtbaren Flächen (7), so dass zwei Flächen (8) neutral oder verborgen sind;
6 kleine Zentralflächenwürfel (4) mit einer einzigen sichtbaren Fläche (6) und einer anderen nicht sichtbaren Fläche (7), so dass 4 andere Flächen (8) neutral oder verborgen sind;
ein kleiner Zentralwürfel oder Kern (5) mit weder einer sichtbaren Fläche noch einer nicht sichtbaren Fläche, so dass 6 Flächen (8) neutral oder verborgen sind,
wobei jeder Elementarwürfel an seinen Flächen Permanentmagnete aufweist, die über einen ihrer Pole an den Flächen des Würfels liegend angebracht sind, wobei die Magnetpole der sichtbaren Flächen und der nicht sichtbaren Flächen eine erste Gruppe ausbilden und die Magnetpole der neutralen oder verborgenen Flächen eine zweite Gruppe ausbilden, **dadurch gekennzeichnet, dass** die Pole der ersten und die Pole der zweiten Gruppe jeweils entgegengesetzte Polaritäten aufweisen, und dass eine ebene Scheibe aus 9 Würfeln (20, 22, 23) um seine Hauptachse, die senkrecht auf der Hauptfläche der Scheibe steht, schwenken kann und erneut nach einer Drehung um 0°C, 90°C, 180°C, 270°C auf eine mechanische und magnetische Weise angebracht werden kann, dann gegebenenfalls zurückgedreht werden kann, dann erneut auf magnetische und mechanische Weise angebracht werden kann.
